# FASCICULE DE BREVET EUROPEEN

(11) **EP 0 222 645 B1**
(45) Date de publication et mention de la délivrance du brevet: **02.03.1994**
(21) Numéro de dépôt: 86402268.6
(22) Date de dépôt: 13.10.1986
(51) Int. Cl.: H01H 3/30

(54) **Mécanisme de commande d'un disjoncteur équipé d'un système accumulateur d'énergie**
Betätigungsmechanismus für einen Schalter mit einer Energiespeichervorrichtung
Operating mechanism for a circuit breaker provided with an energy storing device

(30) Priorité: 31.10.1985 FR 8516347
(43) Date de publication de la demande: 20.05.1987
(73) Titulaire: MERLIN GERIN, F-38050 Grenoble Cédex (FR)
(72) Inventeur: Baginski, Pierre, F-38050 Grenoble Cedex (FR); Nebon, Jean-Pierre, F-38050 Grenoble Cedex (FR)
(74) Mandataire: Hecké, Gérard

(56) Documents cités:
- US-A- 2 829 737
- US-A- 3 084 238
- US-A- 3 171 938
- US-A- 4 027 125
- US-A- 4 137 436

## Description

L'invention est relative à un mécanisme de commande conforme au préambule de la revendication 1.

Le document US-A-3.084.238 fait connaître un mécanisme pour disjoncteur, ayant une liaison téléscopique de compression et de détente d'un ressort de fermeture armé par un dispositif à encliquetage. Le ressort est bloqué dans l'état comprimé par un système de verrouillage, et autorise une fermeture lente des contacts. Le ressort de fermeture reste en permanence en place dans le mécanisme et n'est pas agencé pour être interchangeable.

Dans le document FR-A-2.558.986, le mécanisme comporte une came d'armement, dont la libération est provoquée par le déverrouillage d'un cliquet de fermeture. La détente du ressort de fermeture assure la fermeture brusque des contacts, et le réarmement du ressort intervient, soit manuellement au moyen d'un levier d'armement, soit automatiquement par un moteur électrique dès la fermeture du disjoncteur afin d'être prêt pour une nouvelle manoeuvre en cas d'ouverture sur défaut. De tels mécanisme pour disjoncteurs de fortes intensités nécessitent des forces de manoeuvres importantes qui sont tributaires des caractéristiques et performances demandées, notamment tenue électrodynamique, pouvoir de fermeture, etc... Plusieurs types de mécanismes ayant des systèmes accumulateurs à ressorts de fermeture de forces prédéterminées sont alors indispensables pour satisfaire les exigences de fabrication d'une gamme de disjoncteurs comprenant des appareils de base et des appareils de performances différentes. Il en résulte une augmentation du volume de stockage des mécanismes, et des problèmes de gestion et de coût de fabrication.

La présente invention consiste à réaliser pour toute la gamme un mécanisme standard ayant un système accumulateur a ressorts adaptables pour le choix de la force de manoeuvre selon le type d'appareils.

Le mécanisme de commande selon l'invention est caractérisé en ce que les moyens de commande entraînent la rupture de la chaîne cinématique avec le dispositif à genouillère autorisant le retrait du sous-ensemble formé par la liaison télescopique et le ressort de fermeture dans l'état comprimé.

Lors du montage du disjoncteur, il suffit d'adapter le ou les ressorts de fermeture au type d'appareil de la gamme. L'adaptation des ressorts intervient, soit par adjonction d'un ressort supplémentaire, soit par simple échange du ou des ressorts du système accumulateur. Cette opération s'effectue facilement sans démontage du mécanisme standard.

La liaison téléscopique comprend un guide positionné dans un logement du châssis, et coopérant à coulissement avec une chape accouplée mécaniquement à la chaîne cinématique lorsque l'organe de blocage est retiré de la liaison téléscopique.

En fin de course d'armement du ressort de fermeture du système accumulateur d'énergie, l'organe de blocage de la liaison téléscopique peut être introduit dans des orifices alignés de la chape et du guide, de manière à interdire la détente du ressort lors du retrait de la liaison téléscopique.

D'autres avantages et caractéristiques ressortiront plus clairement de la description qui va suivre d'un mode de mise en oeuvre de l'invention, donné à titre d'exemple non limitatif et représenté aux dessins annexés, dans lesquels:
- la figure 1 est une vue schématique du dispositif à genouillère du mécanisme, représenté en position d'ouverture des contacts et en position armée du crochet de déclenchement;
- les figures 2 et 3 montrent des vues schématiques du système accumulateur d'énergie, respectivement en positions désarmée et armée de la came et du ressort de fermeture;
- la figure 4 représente une vue complète du mécanisme en position d'ouverture des contacts, et dans l'état armé du système accumulateur d'énergie;
- la figure 5 est une vue identique à celle de la figure 4, en position de fermeture des contacts, et dans l'état désarmé du système accumulateur d'énergie;
- la figure 6 est une vue identique à celle de la figure 3, avant mise en place de l'organe de blocage de la liaison téléscopique en fin de course d'armement des ressorts de fermeture;
- la figure 7 est une vue similaire à celle de la figure 2, après mise en place de l'organe de blocage de la liaison téléscopique, et déverrouillage de la came de réarmement par le cliquet de fermeture.

Sur les figures 1 à 5, un disjoncteur électrique multipolaire ayant au moins une paire de contacts 10, 12, séparables par pôle, est actionné par un mécanisme 14 de commande porté par un châssis à flasques 15 parallèles et comprenant un dispositif à genouillère 16 associé à un crochet de déclenchement 18.

Le dispositif à genouillère 16 (figure 1) comporte une paire de biellettes 20, 22, articulées sur un axe de pivotement 24, la biellette inférieure 20 de transmission étant accouplée mécaniquement à un barreau 23 transversal de commutation, commun à l'ensemble des pôles. Le barreau 23 est constitué par un arbre 26 monté à rotation entre une position d'ouverture et une position de fermeture des contacts 10, 12. Au niveau de chaque pôle est agencée une tringle 30 de liaison (figures 4 et 5) qui relie une manivelle du barreau 23 à une cage 28 isolante de support du contact mobile 12. Ce dernier est connecté à une plage 32 de raccordement par un conducteur souple 34, notamment une tresse. Un ressort 36 de pression de contact est agencé entre la cage 28 et la face supérieure de chaque contact mobile 12.

Le crochet de déclenchement 18 est monté à pivotement sur un axe 38 principal fixe entre une position armée (figure 1) et une position déclenchée. Un ressort d'ouverture 40 est ancré entre un ergot 42 du barreau 23 et un taquet 44 fixe de retenue disposé au-dessus du dispositif à genouillère 16. Un cliquet d'ouverture 46, formé par un levier de verrouillage monté à pivotement sur un axe 48, est piloté par un premier verrou d'accrochage 50 en forme de demi-lune. Un ressort 52 de rappel du cliquet d'ouverture 46 se trouve à l'opposé du premier verrou 50 par rapport à l'axe 48. Une butée 54 ménagée sur le cliquet d'ouverture 46 entre l'axe 48 et le verrou 50, coopère en position armée avec un évidement 56 en V du crochet de déclenchement 18. La biellette supérieure 22 de la genouillère 16 est articulée sur un axe 58 du crochet de déclenchement 18 à l'opposé de l'évidement 56. Un ressort de rappel 60 fixé entre l'axe 58 et le taquet 44, sollicite le crochet 18 dans le sens trigonométrique vers la position armée (figure 1), dans laquelle la butée 54 du cliquet d'ouverture 46 est positionnée dans l'évidement 56 en V du crochet 18.

Le mécanisme 14 comporte une came de réarmement 62 clavetée sur l'axe principal 38 du crochet 18, et coopérant avec un système accumulateur d'énergie 64, montré en détail aux figures 2 et 3.

En plus de la came de réarmement 62, le système accumulateur 64 d'énergie est équipé d'un cliquet de fermeture 66 piloté par un deuxième verrou d'accrochage 68, et d'un levier entraîneur 70 monté à pivotement sur un axe 69. Un dispositif élastique d'accumulation d'énergie 71 comprenant au moins un ressort de fermeture 72, est agencé entre un logement 74 du châssis et un doigt 76 de transmission du levier entraîneur 70. La came de réarmement 62 coopère avec un galet 78 du levier entraîneur 70, et le ressort de fermeture 72 sollicite ce dernier en appui de la came 62. Le profil de la came 62 comporte un premier secteur 80 d'armement du ressort de fermeture 72, et un deuxième secteur 82 correspondant à la libération du galet 78 autorisant un pivotement brusque du levier entraîneur 70 dans le sens inverse des aiguilles d'une montre sous l'action du ressort de fermeture 72 (passage de la figure 3 à la figure 2). La came de réarmement 62 est dotée d'autre part d'un ergot 84 susceptible de venir en butée du cliquet de fermeture 66 lorsque l'extrémité du premier secteur 80 de la came 62 se trouve en appui sur le galet 78 du levier entraîneur 70.

Dans la position stable de la figure 3, le ressort de fermeture 72 du système accumulateur 64 est armé, et les contacts 10, 12, se trouvent, soit en position d'ouverture, soit en position de fermeture selon l'état du dispositif à genouillère 16 de la figure 1. Le galet 78 en appui sur le premier secteur 80 exerce un couple sur la came de réarmement 62 sollicitant cette dernière en rotation dans le sens des aiguilles d'une montre. Le cliquet de fermeture 66 s'oppose à cette rotation grâce à la retenue de l'ergot 84 de la came 62.

Le mécanisme 14 coopère avec un déclencheur magnétothermique ou électronique (non représenté ) pour provoquer l'ouverture automatique des contacts 10, 12, en cas de surcharge ou de défaut. Après ouverture des contacts 10, 12 par le dispositif à genouillère 16 (figures 1 et 4), une manoeuvre de fermeture peut être commandée par actionnement du deuxième verrou 68 provoquant le pivotement du cliquet de fermeture 66 autour de son axe 88 dans le sens inverse des aiguilles d'une montre (figure 2). Il en résulte une libération de l'ergot 84 provoquant sous l'action du galet 78 un pivotement de la came 62 dans le sens des aiguilles d'une montre amenant le deuxième secteur 82 de la came 62 en position de libération du levier entraîneur 70. Ce dernier est alors entraîné dans le sens inverse des aiguilles d'une montre par la détente du ressort de fermeture 72 de manière à transmettre une force de fermeture au dispositif à genouillère 16 déplaçant les contacts 10, 12 en position de fermeture (figure 5). Cette manoeuvre de fermeture s'opère à l'encontre de la force du ressort d'ouverture 40, lequel est ainsi automatiquement armé lors de la détente du ressort de fermeture 72.

Le réarmement du système accumulateur 64 par compression du ressort de fermeture 72 s'effectue manuellement ou automatiquement au moyen d'un levier de manoeuvre ou d'un motoréducteur (non représentés) calés sur l'axe principal 38. Cette opération de réarmement du ressort de fermeture 72 par rotation de la came 62 est expliquée en détail dans la demande de brevet français N° 2 558 986 de la demanderesse. L'entraînement en rotation de l'axe principal 38 s'effectue dans le sens des aiguilles d'une montre jusqu'à la venue en butée de l'ergot 84 de la came 62 sur le cliquet de fermeture 66. La came de réarmement 62 tourne avec l'axe principal 38 dans le même sens de rotation, et occupe deux positions stables, à savoir une position armée (figure 3) dans laquelle la came 62 est verrouillée par le cliquet de fermeture 66, et une position désarmée (figure 2) autorisant la libération du levier entraîneur 70 et la détente du ressort de fermeture 72.

Le dispositif élastique 71 d'accumulation d'énergie peut comporter, en fonction de la raideur désirée, un seul ressort de fermeture 72 (figures 2 à 5) ou plusieurs ressorts 72 coaxiaux (figures 6 et 7) du type hélicoïdal à compression. Les ressorts 72 sont agencés sur une liaison téléscopique 90 comportant un guide 92 positionné dans un logement 74 du châssis, et une chape 94 susceptible de coulisser le long du guide 92 en coopérant avec le doigt 76 de transmission du levier entraîneur. En fonctionnement normal du mécanisme 14 le doigt 76 est logé dans une encoche 104 de la chape 94.

La chape 94 et le guide 92 sont avantageusement dotés d'orifices 96, 98, pour le passage d'un organe de blocage 100 autorisant le démontage de la liaison téléscopique 90 par rapport au reste du mécanisme.

La mise en place de l'organe de blocage 100 verrouille positivement la liaison téléscopique 90 et maintient les ressorts de fermetures 72 en position comprimée en interdisant leur détente. L'organe de blocage 100 peut être formé par une goupille, une broche ou une vis susceptible de traverser radialement les orifices 96, 98, alignés de la liaison 90 lors du rapprochement de la chape 94 et du guide 92 au voisinage de la position armée.

L'adaptation des ressorts de fermeture 72 du système accumulateur d'énergie 64 est illustrée sur les figures 6 et 7, et s'effectue de la manière suivante:
Le système accumulateur d'énergie 64 est actionné préalablement vers la position armée (figure 6) par rotation de l'axe principal 38 et de la came de réarmement 62. Le cliquet de fermeture 66 maintient la came 62 dans cette position armée, et les deux ressorts 72 se trouvent dans l'état comprimé. L'alignement des orifices 96,98, de la chape 94 et du guide 92 autorise l'insertion de l'organe de blocage 100 de manière à interdire par la suite l'écartement de la liaison téléscopique 90.

L'enfoncement du bouton de fermeture du mécanisme 14 provoque ensuite l'actionnement du deuxième verrou 68 qui déverrouille le cliquet de fermeture 66 de libère la came de réarmement 62. Le pivotement du levier entraîneur 70 autour de l'axe 69 dans le sens inverse des aiguilles d'une montre provoque une rupture de la liaison mécanique entre la chape 94 et le doigt 76 de transmission du levier 70 (figure 7). L'ensemble liaison téléscopique 90 et ressorts de fermeture 72 du dispositif élastique d'accumulation 71 peut alors être extrait du mécanisme 14. Un faible jeu 102 axial subsiste entre la chape 94 et le guide 92 en position insérée de l'organe de blocage 100.

La présence du jeu 102 est indispensable pour autoriser par la suite l'enlèvement de l'organe de blocage 100. Cette opération est effectuée à l'extérieur au moyen d'un étau ou d'un outillage spécial qui assure la compression maximum des ressorts 72 jusqu'au rattrapage du jeu 102. Après retrait de l'organe de blocage 100, le déverrouillage de la liaison téléscopique 90 permet la détente progressive des ressorts 72. Le démontage des deux ressorts 72 autorise leur échange par d'autres ressorts de compression ayant une dureté différente ou l'adjonction d'un troisième ressort de fermeture 72 (montré en pointillé sur la figure 6).

L'opération de remontage du dispositif élastique 71 s'opère dans l'ordre inverse après compression maximum des nouveaux ressorts de fermeture 72 et introduction de l'organe de blocage 100. La remise en place du dispositif 71 dans le mécanisme 14 s'effectue par simple positionnement du guide 92 dans l'orifice 74 du châssis, suivi de l'armement du système accumulateur d'énergie 64 (pasage de la figure 7 à la figure 6) de manière à rétablir la liaison mécanique entre la chape 94 et le levier entraîneur 70. L'organe de blocage 100 de la liaison téléscopique 90 est finalement retiré, et le mécanisme 14 est prêt pour commander une fermeture du disjoncteur.

L'adaptation ou le remplacement des ressorts de fermeture 72 du système accumulateur d'énergie 64 s'effectue sans démontage du reste du mécanisme 14. Il est possible de personnaliser le mécanisme 14 de commande au dernier moment grâce au choix de la raideur des ressorts qui détermine la tenue électrodynamique et l'intensité de la force de fermeture. La gestion de la fabrication d'une gamme de disjoncteurs équipés du mécanisme 14 peut ainsi être facitlitée, étant donné que les appareils de base comportent un mécanisme standard à un ou deux ressorts, et qu'il suffit d'adjoindre un ressort supplémentaire sans démonter le reste du mécanisme pour transformer l'appareil de base en un appareil plus performant (amélioration de la tenue électrodynamique et du pouvoir de fermeture). La facilité d'échange des ressorts de fermeture 72 améliore d'autre part l'entretien et la maintenance du mécanisme 14.

## Revendications

1. Mécanisme de commande pour un disjoncteur électrique multipolaire de calibres élevés ayant une paire de contacts (10, 12) séparables par pôles, et comprenant :
- un dispositif à genouillère (16) associé à un crochet de déclenchement (18) et à un ressort d'ouverture (40) pour déplacer le contact mobile (12) en position d'ouverture, l'armement du ressort d'ouverture (40) s'effectuant automatiquement lors de la manoeuvre de fermeture,
- un système accumulateur d'énergie (64) à dispositif élastique (71) comprenant au moins un ressort de fermeture (72) pour déplacer le contact mobile (12) vers la position de fermeture, et une liaison télescopique (90) ayant deux éléments à mouvement relatif entre lesquels est inséré ledit ressort de fermeture (72),
- un levier d'actionnement manuel et/ou un moteur électrique coopérant avec des moyens de commande (62, 66) pour l'armement du ressort de fermeture (72),
- et une chaîne cinématique de transmission agencée entre le système accumulateur d'énergie (64) et le dispositif à genouillère (16), le système accumulateur (64) comportant un organe amovible de blocage (100) susceptible de verrouiller ladite liaison télescopique (90) lors du rapprochement des deux éléments de compression du ressort (72) en fin de course d'armement, caractérisé en ce que lesdits moyens de commande entraînent la rupture de la chaîne cinématique avec le dispositif à genouillère (16) pour autoriser le retrait du sousensemble formé par la liaison télescopique (90) et le ressort de fermeture (72) dans l'état comprimé.

2. Mécanisme de commande d'un disjoncteur selon la revendication 1, caractérisé en ce que la liaison télescopique (90) comprend un guide (92) positionné dans un logement (74) du châssis, et coopérant à coulissement avec une chape (94) accouplée mécaniquement à la chaîne cinématique lorsque l'organe de blocage (100) est retiré de la liaison télescopique (90).

3. Mécanisme de commande d'un disjoncteur selon la revendication 1, caractérisé en ce que les deux éléments de la liaison télescopique sont dotés d'orifices (96, 98) susceptibles d'être alignés en fin de course d'armement pour permettre le passage de l'organe de blocage (100).

4. Mécanisme de commande d'un disjoncteur selon la revendication 1, comprenant un ressort de fermeture du type hélicoïdal à compression, caractérisé en ce que l'organe de blocage (100) de la liaison télescopique (90) est formé par une goupille ou une broche s'étendant transversalement par rapport à la direction axiale du ressort de fermeture (72).

5. Mécanisme de commande d'un disjoncteur selon la revendication 3, caractérisé en ce qu'un intervalle (102) axial de faible épaisseur est ménagé entre les deux éléments de la liaison télescopique (90) après introduction dudit organe de blocage (100) dans les orifices (96, 98).

6. Mécanisme de commande d'un disjoncteur selon la revendication 2, caractérisé en ce que la chaîne cinématique de transmission entre le système accumulateur d'énergie (64) et le dispositif à genouillère (16) comporte un levier entraîneur (70) équipé d'un doigt de transmission (76) excentré par rapport à l'axe (69) de pivotement du levier (70), et que ledit doigt (76) coopère avec une encoche (104) de la chape (94) pour former une liaison mécanique susceptible d'interrompre ladite chaîne cinématique après mise en place dudit organe de blocage (100).

7. Mécanisme de commande selon la revendication 1, caractérisé en ce qu'une pluralité de ressorts de fermeture (72) hélicoïdaux de différents diamètres sont disposés coaxialement sur ladite liaison télescopique (90).

8. Mécanisme de commande, selon l'une des revendications 1 à 7, caractérisé en ce que les moyens de commande comportent une came de réarmement (62) entraînée en rotation par le levier d'actionnement manuel et/ou le moteur, en coopérant avec un galet (78) du levier entraîneur (70), et qu 'un cliquet de fermeture (66) piloté par un verrou (68) peut occuper une première position de verrouillage de la came (62) dans l'état armé, et une deuxième position de déverrouillage de la came (62) pour la détente du ressort de fermeture.

## Claims

1. An operating mechanism for a high-rating multipole electrical circuit breaker having a pair of separable contacts (10, 12) per pole, and comprising :
- a toggle device (16) associated with a tripping hook (18) and opening spring (40) to move the movable contact (12) to the open position, loading of the opening spring (40) being performed automatically when the closing operation takes place,
- an energy storing system (64) with flexible device (71) comprising at least one closing spring (72) to move the movable contact (12) to the closed position, and a telescopic link (90) having two component parts with relative movement between which said closing spring (72) is inserted,
- a manual actuating lever and/or electric motor cooperating with operating means (62, 66) for loading the closing spring (72),
- and a kinematic transmission chain arranged between the energy storing system (64) and the toggle device (16), the energy storing system (64) comprising a removable blocking part (100) able to lock said telescopic link (90) when the two components for compressing the spring (72) are moved towards one another at the end of the loading travel, characterized in that said operating means cause the kinematic chain with the toggle device (16) to be broken to enable the sub-assembly formed by the telescopic link (90) and closing spring (72) to be removed in the compressed state.

2. The circuit breaker operating mechanism according to claim 1, characterized in that the telescopic link (90) comprises a guide (92) positioned in a housing (74) of the frame, and cooperating with sliding with a cap (94) mechanically coupled to the kinematic chain when the blocking part (100) is removed from the telescopic link (90).

3. The circuit breaker operating mechanism according to claim 1, characterized in that the two components of the telescopic link (90) are provided with orifices (96, 98) able to be aligned at the end of loading travel to enable the blocking part (100) to pass through.

4. The circuit breaker operating mechanism according to claim 1, comprising a closing spring of the helical compression type, characterized in that the blocking part (100) of the telescopic link (90) is formed by a gudgeon pin or a spigot extending transversely with respect to the axial direction of the closing spring (72).

5. The circuit breaker operating mechanism according to claim 3, characterized in that an axial clearance (102) of small thickness is arranged between the two components of the telescopic link (90) after said blocking part (100) has been inserted in the orifices (96, 98).

6. The circuit breaker operating mechanism according to claim 2, characterized in that the kinematic transmission chain between the energy storing system (64) and toggle device (16) comprises a drive lever (70) equipped with a transmission finger (76) eccentric with respect to the pivoting spindle (69) of the lever (70), and that said finger (76) cooperates with a notch (104) of the cap (94) to form a mechanical link able to break said kinematic chain after said blocking part (100) has been fitted.

7. The operating mechanism according to claim 1, characterized in that a plurality of helical closing springs (72) of different diameters are arranged coaxially on said telescopic link (90).

8. The operating mechanism according to one of the claims 1 to 7, characterized in that the operating means comprise a resetting cam (62) driven in rotation by the manual actuating lever and/or motor, and cooperating with a roller (78) of the drive lever (70), and that a closing ratchet (66) operated by a bolt (68) can occupy a first position latching the cam (62) in the loaded state, and a second position unlatching the cam (62) to relax the closing spring.

## Patentansprüche

1. Antriebsmechanismus für einen Mehrpol-Leistungsschalter hoher Nennströme mit zwei trennbaren Kontakten (10, 12) pro Pol und:
- einem einem Auslösehaken (18) und einer Ausschaltfeder (40) zugeordneten Kniehebelmechanismus (16) zur Überführung des beweglichen Kontakts (12) in die Ausschaltstellung, wobei das Spannen der Ausschaltfeder (40) während des Einschaltspiels automatisch erfolgt,
- einem Energiespeichersystem (64) mit einer elastischen Vorrichtung (71), die mindestens eine Einschaltfeder (72) zur Überführung des beweglichen Kontakts (12) in die Einschaltstellung sowie eine Teleskopverbindung (90) mit zwei sich relativ zueinander bewegenden Teilen aufweist, zwischen die die genannte Einschaltfeder (72) eingesetzt wird,
- einem Handbetätigungshebel und/oder einem Elektromotor, die mit den Antriebsmitteln (62, 66) zum Spannen der Einschaltfeder (72) zusammenwirken,
- und einer zwischen dem Energiespeichersystem (64) und dem Kniehebelmechanismus (16) angeordneten kinematischen Übertragungskette, wobei das Energiespeichersystem (64) ein bewegliches Blokkierelement (100) zur Verriegelung der genannten Teleskopverbindung (90) am Ende des Spannhubs nach dem Ineinanderschieben der beiden Spannelemente für die Federn (72) aufweist, dadurch gekennzeichnet, daß die genannten Antriebsmittel die Unterbrechung der kinematischen Kette mit dem Kniehebelmechanismus (16) bewirken, um den Ausbau der aus der Teleskopverbindung (90) und der zusammengedrückten Einschaltfeder (72) bestehenden Teileinheit zu ermöglichen.

2. Antriebsmechanismus eines Leistungsschalters nach Anspruch 1, dadurch gekennzeichnet, daß die Teleskopverbindung (90) ein Führungselement (92) aufweist, das in einer Aufnahme (74) des Chassis gelagert ist und gleitend mit einer Kappe (94) zusammenwirkt, die bei herausgezogenem Blockierelement (100) der Teleskopverbindung (90) mechanisch mit der kinematischen Kette gekoppelt ist.

3. Antriebsmechanismus eines Leistungsschalters nach Anspruch 1, dadurch gekennzeichnet, daß die beiden Elemente der Teleskopverbindung Öffnungen (96, 98) aufweisen, die am Ende des Spannhubs fluchtend angeordnet werden können, um die Einführung des Blokkierelements (100) zu ermöglichen.

4. Antriebsmechanismus eines Leistungsschalters nach Anspruch 1 mit einer als Schrauben-Druckfeder ausgeführten Einschaltfeder, dadurch gekennzeichnet, daß das Blockierelement (100) der Teleskopverbindung (90) in Form eines quer zur Axialrichtung der Einschaltfeder (72) angeordneten Keils oder Stifts ausgebildet ist.

5. Antriebsmechanismus eines Leistungsschalters nach Anspruch 3, dadurch gekennzeichnet, daß nach Einführung des genannten Blokkierelements (100) in die Öffnungen (96, 98) ein geringer Axialabstand (102) zwischen den beiden Elementen der Teleskopverbindung (90) verbleibt.

6. Antriebsmechanismus eines Leistungsschalters nach Anspruch 2, dadurch gekennzeichnet, daß die kinematische Übertragungskette zwischen dem Energiespeichersystem (64) und dem Kniehebelmechanismus (16) einen Mitnehmerhebel (70) mit einem in bezug auf die Schwenkachse (69) des Hebels (70) exzentrisch angeordneten Übertragungszapfen (76) aufweist, und daß der genannte Zapfen (76) mit einer Aussparung (104) der Kappe (94) zusammenwirkt, um eine mechanische Verbindung zur Unterbrechung der genannten kinematischen Kette nach Einführung des genannten Blockierelements (100) zu bilden.

7. Antriebsmechanismus nach Anspruch 1, dadurch gekennzeichnet, daß mehrere Einschalt-Schraubenfedern (72) mit unterschiedlichen Durchmessern koaxial auf der genannten Teleskopverbindung (90) montiert sind.

8. Antriebsmechanismus nach einem der Ansprüche 1 bis 7, dadurch gekennzeichnet, daß die Antriebsmittel eine mit Hilfe des Handbetätigungshebels und/oder des Motors durch Zusammenwirkung mit einer Rolle (78) des Mitnehmerhebels (70) verschwenkte Wiederspannungs-Steuerkurve (62) aufweisen und daß eine durch eine Rastvorrichtung (68) angesteuerte Einschaltklinke (66) eine erste Stellung mit Verriegelung der Steuerkurve in der Gespannt-Stellung und eine zweite Stellung mit Entriegelung der Steuerkurve (62) zur Entspannung der Einschaltfeder aufweist.
